# EUROPÄISCHE PATENTSCHRIFT

(11) **EP 0 972 883 B1**
(45) Veröffentlichungstag und Bekanntmachung des Hinweises auf die Patenterteilung: **27.11.2002**
(21) Anmeldenummer: 99202396.0
(22) Anmeldetag: 19.07.1999
(51) Int. Cl.: E02D 23/00, E02D 23/08

(54) **Verfahren zum Herstellen und senkrecht in den Boden Absenken eines Rohrkörpers, mit Vorrichtung zum Durchführen dieses Verfahrens**
Method for the production and sinking in the soil of a tubular body and apparatus for carrying out this method
Méthode et appareillage pour la réalisation et le fonçage dans le sol d'un élément tubulaire

(30) Priorität: 17.07.1998 NL 1009683
(43) Veröffentlichungstag der Anmeldung: 19.01.2000
(73) Patentinhaber: Holtkamp, Wilhelmus Hendricus Johannes, 3481 LP Harmelen (NL)
(72) Erfinder: Holtkamp, Wilhelmus Hendricus Johannes, 3481 LP Harmelen (NL)
(74) Vertreter: Boelsma, Gerben Harm, Ir.

(56) Entgegenhaltungen:
- DE-A- 4 307 396
- DE-C- 947 540
- US-A- 4 054 034

## Beschreibung

Die Erfindung bezieht sich auf ein Verfahren, wie definiert im ersten Teil des Anspruchs 1.

Ein derartiges Verfahren ist aus der DE 43 07 396 bekannt zu erachten. Dabei handelt es sich um die Herstellung und das mit Beton Auskleiden eines Brunnenschachtes, also um das in den Boden Anbringen eines Rohrkörpers, dessen Durchmesser per definitionem zu höchstens einigen Metern beschränkt ist und dessen in den Boden reichendes Ende offen bleibt.

Die Innenumfangsfläche des herzustellenden Rohrkörpers hat dabei, in senkrechter Richtung gesehen, ein Sägezahnprofil. Zu diesem Zweck wird eine Innenschalung verwendet, welche aus einer Anzahl von übereinander angeordneten, sich nach oben konisch verjüngenden Ringen zusammengesetzt ist. Nach dem Vergiessen und Erhärten eines Ringabschnittes des erwünschten Rohrkörpers im Schalungsraum wird das System der Innenschalungsringe und der geformte Rohrkörperabschnitt insgesamt in den Boden gesenkt, worauf die Innenschalungsringe demontiert und aufs neue in der Vergiesslage innerhalb der festen Aussenschalung montiert werden und dabei auf dem oberen Ende des bereits geformten und in den Boden reichenden Rohrkörpers abgestützt werden.

Die Erfindung beabsichtigt nunmehr ein Verfahren zu schaffen, das insbesondere zum Herstellen von in den Boden reichenden Rohrkörpern grösseren Durchmessers (d.h. eines Durchmessers von 10 Meter und mehr) geeignet ist. Der Rohrkörper soll dabei am in den Boden reichenden Ende verschlossen sein.

Insbesondere beabsichtigt die Erfindung eine Alternative für das in der Praxis allgemein angewandte Tiefwandverfahren zu bieten, wenn im Boden Körper mit verhältnismässig grossen Querschnittsabmessungen hergestellt werden müssen.

Zu diesem Zweck hat das erfindungsgemässe Verfahren die im kennzeichnenden Teil des Anspruchs 1 definierten Merkmale.

Falls der herzustellende Rohrkörper bis unter Grundwasserniveau in den Boden reichen soll, wie im ersten Teil des Anspruchs 2 angegeben wird, weist das erfindungsgemässe Verfahren die im zweiten Teil des Anspruchs 2 definierten Merkmale auf.

Indem das Stützrohr einen verhältnismässig kleinen Durchmesser hat, kann es mittels der üblichen Techniken, wie Rammen, Vibrieren oder Bohren hineingetrieben werden.

Zu bemerken ist, dass aus der DE 947540 ein Verfahren zur Herstellung eines senkrecht in den Boden hineinreichenden Rohrkörpers bekannt ist, wobei der Rohrkörper ebenfalls an seinem in den Boden hineinreichenden Ende verschlossen wird. In diesem Fall (siehe Fig. 1-5) wird ein Schnittring verwendet, der mit einem den Rohrkörper am unteren Ende verschliessenden Boden ein Ganzes bildet. Dabei besteht unterhalb der Schnittring/Bodenanordnung ein Arbeitsraum, der über ein vom Boden nach oben reichendes Rohr ausgebaggert wird, je nachdem der Rohrkörper weiter in den Boden sinken soll. Ein derartiges Verfahren würde bei Rohrkörpern grösseren Durchmessers, wie erfindungsgemäss beabsichtigt, nicht anwendbar sein.

Des weiteren ist aus der US 4,054,034 ein Verfahren bekannt geworden, wobei ab einer Schwimmplattform auf offener See ein senkrecht in das Wasser hineinreichender Rohrkörper grösseren Durchmessers (d.h. mehr als 10 Meter) hergestellt und in das Wasser abgesenkt wird, welcher Rohrkörper an seinem in das Wasser hineinreichenden Ende verschlossen ist. In diesem Fall wird auf einer schwimmenden Hilfsplattform zunächst der das untere Ende des Rohrkörpers abschliessende Boden geformt, wonach die Rohrwandung allmählich vom Raum zwischen einer festen Aussen- und Innenschalung geformt wird und mit dem Boden durch Nachlassen von Tragkabeln insgesamt in das Wasser abgesenkt wird. Selbstverständlich würde ein derartiges Verfahren zur Herstellung eines in den Boden reichenden Rohrkörpers entsprechenden Durchmessers nicht anwendbar sein.

Schliesslich ist noch zu bemerken, dass es allgemein bekannt ist, rohrförmige Körper aus Stahlbeton auf dem Boden zu errichten, indem eine aus einer Aussenschalung und einer Innenschalung bestehende Gleitschalung aufwärts über den sich allmählich verlängernden Rohrkörper verschoben wird. Dabei handelt es sich also um einen auf dem Boden zu errichtenden Rohrkörper und eine aufwärts bewegende Schalung, während keine Erde ausgegraben wird.

Im Falle eines bis unter Grundwasserniveau reichenden Rohrkörpers empfiehlt es sich das Entfernen bezw. Absaugen des Grund/Wassergemisches in der letzten Phase des Herstellungsverfahrens unter gleichzeitiger Ergänzung von Wasser (z.B. über das zentral angeordnete Stützrohr) durchzuführen, damit der Grundwasserspiegel soviel wie möglich unberührt bleibt. Nach dem Vergiessen des Betons nach dem "Unterwasser-Betonierverfahren" können gegebenenfalls Zuganker gegen unerwünschtes Auftreiben angebracht werden, wonach das Wasser über dem gegossenen Boden abgepumpt wird und danach auf diesem Boden ein die erwünschte Wasserdichtheit fördernder Fertigboden aus z.B. Stahlbeton angebracht werden kann.

Die Erfindung bezieht sich ebenfalls auf eine Vorrichtung zum Durchführen des obenbeschriebenen Verfahrens, welche Vorrichtung eine auf dem Boden fest angeordnete Aussenschalung, eine innerhalb der letzteren errichtete Innenschalung, einen aus dem Schalungsraum zwischen Aussen- und Innenschalung senkrecht herunterschiebbaren Schnittring, sowie Mittel zum Lockern und Abführen von Erde unterhalb und innerhalb des Schnittringes aufweist.

Erfindungsgemäss wird diese Vorrichtung dadurch gekennzeichnet, dass die Innenschalung von einem senkrecht im Boden hinabreichenden, in der Achse des zu formenden Rohrkörpers angeordneten Stützrohr in einer ortstfesten Lage gestützt und zentriert wird.

Nach einem weiteren Erfindungsmerkmal wird der Schneidering ebenfalls in bezug auf das vertikale Stützrohr zentriert und zwar mittels einer Anzahl von sich radial vom Schneidering bis an einer das Stützrohr umgebenden Gleitbuchse erstreckenden Elementen.

Eine besondere Ausführung wird dadurch erhalten, dass die radial verlaufenden Elemente mit ihren Enden drehbar am Schneidering bezw. an der Gleitbuchse gelagert sind und gleichzeitig die Mittel zum Lockern und Transportieren der ausgegrabenen Erde bilden. Zum Beispiel werden die radial verlaufenden Elemente von die Erde von aussen nach innen fördernden Förderschnecken gebildet.

Eine bevorzugte Ausbildungsform hat das Merkmal, dass die Förderschneckenwellen durch auf den äusseren Endteilen derselben vorgesehene Antriebsvorrichtungen hindurchragen und auf ihren äusseren Enden je ein Ritzel tragen, das in einen am Innenumfang des Schneideringes vorgesehenen Zahnkranz eingreift.

Die in der Horizontalebene umdrehende Transportschneckenanordnung bewirkt ein sehr regelmässiges Abgraben und ist insbesondere geeignet zum Abgraben während der letzten Phase, wenn der sich bildende Rohrkörper unter Grundwasserniveau gelangt ist. Die in jener Phase durch die Transportschnecken vom Umfang nach innen transportierte Erde kann danach im Zentrum mittels um das zentrale Stützrohr abwärts reichende Saugrohre nach oben transportiert werden.

Nach einem weiteren Erfindungsmerkmal ist die Gleitbuchse geteilt ausgebildet, sodass sie gegebenenfalls später, z.B. kurz vor dem Erreichen des Grundwassers, mit den Transportschnecken installiert werden kann.

Die Erfindung wird unten an Hand der Zeichnung mit einem Ausführungsbeispiel näher erläutert.
Fig. 1 ist ein schematischer Vertikalschnitt durch eine auf dem Boden errichtete Anordnung einer Innenschalung und einer Aussenschalung, in der Bereitschaft zum Herstellen eines ersten (unteren) Abschnittes eines in den Boden anzubringenden Rohrkörpers;
Fig. 2 zeigt einen ähnlichen Schnitt, und zwar nach dem Durchführen einer Anzahl von aufeinanderfolgenden Stufen des erfindungsgemässen Verfahrens;
Fig. 3 zeigt einen ähnlichen Vertikalschnitt und zwar nach dem Erreichen einer Tiefe, welche weit unter dem Grundwasserspiegel liegt;
Fig. 4 zeigt einen ähnlichen Vertikalschnitt im Moment, in dem der geformte Rohrkörper die erwünschte Tiefe erreicht hat und nach der "Unterwasser-Betonniertechnik" eine das Rohr am unteren Ende verschliessende Bodenplatte geformt worden ist;
Fig. 5 zeigt einen Vertikalschnitt durch eine die Aussenschalung und die Innenschalung gegenseitig stützende Konstruktion;
Fig. 6 zeigt einen Horizontalschnitt durch ein Segment der zusammenarbeitenden Aussen- und Innenschalung;
Fig. 7 zeigt eine schematische Draufsicht eines Schneideringes mit drei radial angeordneten Transportschnecken;
Fig. 8 ist ein Vertikalschnitt durch den Schneidering nach Fig. 1, wobei einfachheitshalber zwei Transportschnecken auf einer Linie gezeigt sind und
Fig. 8A zeigt einen Schnitt in vergrössertem Massstab des in Fig. 8 umkreisten Abschnitts.

Die schematischen Figuren 1-4 zeigen eine Anordnung einer Aussenschalung 1 und einer Innenschalung 2, mit einem Formraum 3 dazwischen.

Die Aussenschalung 1 stützt sich auf dem Boden um die beim Durchführen des Verfahrens allmählich abzugrabende Erdesäule 4 herum ab. Das Abgraben der Erdesäule 4 bedeutet, dass die Innenschalung 2 freihängend über dem Boden gestützt werden soll. Fig. 1-4 zeigen eine Unterstützung mittels Tragarme 5 an einer zentralen Tragsäule 6. Diese Tragsäule kann ein Rohr sein, das vorab - z.B. wenn die Innenschalung noch frei auf dem Boden liegt - bis auf die erwünschte Tiefe (= Länge des anzubringenden Rohrkörpers) in den Boden getrieben wird, worauf die Innenschalung 2 auf dem Rohr abgestützt wird. Dabei kann durch das Rohr 6 in einer späteren Phase Wasser abgeführt werden zur Entlastung des Grundwasserdruckes.

Nachdem der Formraum 3 mit einem erhärtbaren hydraulischen Mörtel, wie Betonmörtel, vollgeschüttet ist und damit ein erster (unterer) Ringabschnitt des zu bildenden Rohrkörpers hergestellt worden ist, wird die Erdesäule 4 über eine Höhe, welche etwas kleiner als diejenige des geformten Ringabschnittes ist, abgegraben. Hierdurch kann der geformte Abschnitt aus dem Formraum 3 absinken und wird dieser Raum zum Formen des nächsten ringförmigen Rohrabschnittes freigemacht. Auf diese Weise wird ein Rohrkörper 7 erhalten, der schrittweise mit einem Abschnitt, der Höhe der Schalung 1, 2 entsprechend, verlängert wird und - indem die Erdesäule 4 schrittweise abgegraben wird - in den Boden gesenkt wird.

So zeigt Fig. 2 die Phase, in der der geformte Rohrkörper 7 eine Länge hat, die etwa dreimal der Höhe der Schalung 1, 2 entspricht, während die Erdesäule 4 dabei über die gleiche Höhe abgegraben worden ist. Das Abgraben der Erdesäule 4 kann dabei mittels um die Tragsäule bezw. um den Rohrkörper 7 durch den Raum zwischen den Tragarmen 5 hineinzubringender Baggergeräte stattfinden.

Angenommen wird, dass Fig. 2 gleichfalls diejenige Phase in der Durchführung des vorliegenden Verfahrens zeigt, in der der Grundwasserspiegel erreicht ist.

Von diesem Moment an soll das weitere Abgraben der Erdesäule 4 durch Absaugen eines Erde/Wassergemisches stattfinden. Dazu können bekannte Saugköpfe und weitere Geräte verwendet werden. Dabei empfiehlt es sich, jeweils soviel Wasser zuzuführen, wie der Menge des abgeführten Erde/Wassergemisches entspricht.

Auf diese Weise wird unerwünschten Grundwasserströmen aus der Gegend des gebildeten Rohrkörpers 7 zum Raum innerhalb desselben entgegengewirkt.

Fig. 4 zeigt die Phase, in der der geformte Rohrkörper 7 die erwünschte Tiefe erreicht hat und in der das untere Ende des Rohrkörpers abgeschlossen ist, indem eine Bodenplatte 8 aus "Unterwasserbeton" angebracht worden ist. Vor dem Anbringen der Bodenplatte können, zwecks Verankerung derselben, Ankerelemente durch Taucher an dem unten an Hand der Fig. 5 noch zu beschreibenden Bodenring 20 und am Rohr 6 geschweisst werden. Nach dem Anbringen der abschliessenden Bodenplatte 8 kann die sich darüber befindliche Wassersäule abgesaugt werden, worauf auf der Bodenplatte ein Stahlbetonboden angebracht werden kann.

In der aus Fig. 4 ersichtlichen Situation wird der Grundwasserdruck unter der Bodenplatte 8 so hoch sein, dass nach dem Auspumpen des Rohrkörpers die Gefahr des Auftreibens besteht. Zum Herabsetzen des Grundwasserdruckes kann sodann über das als permanenter Teil im geformten Rohrkörper 7 verbleibende Rohr 6 Wasser abgeführt werden. Vorzugsweise soll das Rohr 6 sich bis unterhalb der Bodenplatte 8 erstrecken.

Es wird nunmehr auf Fig. 5 und 6 hingewiesen, welche nähere Einzelheiten mit bezug auf die Aussen- und Innenschalung 1 und 2, sowie die Unterstützung derselben zeigen. Mit 10 ist eine sich um die Schalung 1, 2 erstreckende, gegebenenfalls aus gesonderten Abschnitten bestehende, mit Ballast erschwerte Stützplatte bezeichnet, auf welcher eine Anzahl von um die Schalung 1, 2 verteilt angeordneten Tragkonstruktionen 11 vorgesehen sind. Die Tragkonstruktionen 11 sind mit einem sich (radial) nach innen erstreckenden Tragarm 12 mit Aufhängeorganen 13 und 14 versehen, welche Organe bei 15 und 16 an der Aussenschalung 1 bezw. der Innenschalung 2 befestigt sind.

Die Aussen- und Innenschalungen 1 und 2 werden im richtigen Abstand voneinander gehalten mittels umgekehrt U-förmiger Brückenelemente 17, die an den Aufhängestellen von oben her über die Aussen- und Innenschalung 1, 2 greifen und an ihren freien Schenkelenden mit nach innen ragenden Klemmstücken auf der Aussenseite der Aussenbezw. Innenschalung angreifen. Indem die Brückenelemente ein wenig gehoben werden, kann die Schalung 1, 2 nach dem Giessen und Erhärten eines Abschnittes des zu formenden Rohrkörpers ein wenig erweitert werden, wodurch das Herabgleiten des geformten Rohrkörpers aus der Schalung erleichtert wird.

Das periodisch stattfindende Vergiessen des hydraulischen Mörtels und Verlängern der Armierung des sich bildenden Rohrkörpers 9 geschieht dabei über die Zwischenräume zwischen den Tragarmen 12 und diejenige zwischen den Brückenelementen 17.

Fig. 6 zeigt eine Draufsicht bezw. einen Horizontalschnitt durch einen Umfangsteil der Schalung 1, 2. Das gezeigte Umfangsteil enthält zwei Segmente mit jeweils einem äusseren Schalungswandteil 1' bezw. 2', welches von aussen bezw. innen her von radial verlaufenden Stützelementen 1" bezw. 2" gestützt werden und mit Hilfe der tangential verlaufenden Spannelemente 1"' bezw, 2"' in der gewünschten, gebogenen Gestalt gehalten werden. Der Radius R der Aussenschalung 1 kann z.B. 30 Meter betragen, während die Schalung eine wirksame Höhe von 1 Meter haben kann.

Die gezeigte Schalungsanordnung ist von einer grundsätlich bekannten Art und wird somit nicht näher beschrieben werden.

In der Querschnittszeichnung nach Fig. 5 ist noch ein keilförmiger Bodenring 20 gezeigt. Dieser z.B. aus Stahl hergestellte Ring wird vor dem Formen des unteren Ringabschnitts des Rohrkörpers unten in der Schalung 1, 2 angeordnet und trägt dazu bei, dass der am Ring 20 haftende Rohrkörper sich "schneidend" - gemäss der senkrechten Strichlinie - durch die Erde hindurchbewegt.

Der mittels des erfindungsgemässen Verfahrens in den Boden angebrachte Rohrkörper kann als unterirdischer Lagerraum für Erzeugnisse verschiedenster Art angewandt werden. Das gegebenenfalls vorhandene Rohr 6 kann dabei als zentral stehende Tragsäule für darauf abzustützende Vorrichtungen für den waagerechten und senkrechten Transport von z.B. Kraftfahrzeugen dienen.

Desweiteren kann der Rohrkörper dienen als Fundament für darauf zu errichtende Bauten.

In Fig. 7 und 8 sind mit 21 drei Transportschnecken bezeichnet, welche ebensoviele "Verbindungsspeichen" zwischen dem Innenumfang des Schneideringes 20 und einer das zentral stehende Stützrohr 6 umgebenden Gleitbuchse 22 bilden. Die Transportschnecken 21 sind mit ihren innenliegenden Enden drehbar an der Gleitbuchse 22 gelagert. Auf den aussenliegenden Enden der Transportschnecken 21 sitzen Ritzel 23, welche sich abstützen auf und eingreifen in einen am Innenumfang des Schneideringes 20 angebrachten Zahnkranz 24 (siehe Fig. 8A). Dabei werden die Transportschnecken 21 zusätzlich unterstützt mittels drei Tragarme 25, welche sich je zwischen einer Hilfsgleitbuchse 26 und einer Zwischenstelle 27 der respektiven Transportschnecken 21 erstrecken.

Auf den aussenliegenden Endteilen der Wellen der Transportschnecken 21 sind die mit 28 bezeichneten Antriebsvorrichtungen, z.B. Hydromotoren, angeordnet, welche im Betrieb über an der Innenseite des sich bildenden Rohrkörpers nach unten verlaufende Leitungen gespeist werden.

Bei Erregung der Hydromotoren 28 werden die Transportschnecken 21 angetrieben und zwar in einer Richtung, wobei Erde von aussen nach innen transportiert wird. Gleichzeitig wickeln sich die Ritzel 23 an den äusseren Enden der Transportschneckenwelle über den Zahnkranz 24 ab, wodurch die drehenden Transportschnecken 21 gleichzeitig um die Achse des Stützrohres 6 drehen und ein regelmässiges Abgraben über die ganze Durchschnittsfläche innerhalb des Schneideringes 20 gewährleistet ist.

Die Transportschnecken 21 bewirken nicht nur einen gleichmässigen Transport von Erde von aussen nach innen, sondern tragen ebenfalls dazu bei, dass der sich bildende Rohrkörper 7 (siehe Fig. 1-4) in bezug auf dem senkrechten Stützrohr 6 zentriert wird.

Es kann erwünscht sein, das Abgraben bis zum Erreichen des Grundwasserspiegels mit bekannten Baggergeräten auszuführen, welche durch den Raum innerhalb der Innenschalung eingebracht werden können und welche die abgegrabene Erde über durch den gleichen Raum nach oben laufende Mittel abführen. In einem solchen Fall werden die Transportschnecken 21 zwecksmässig erst kurz vor dem Erreichen des Grundwasserspiegels installiert. Zu diesem Zweck empfiehlt es sich, die Gleitbuchsen geteilt auszubilden, sodass sie in einem späteren Zeitpunkt unterhalb der Stützstelle der Innenschalung um das zentral stehende Stützrohr 6 angeordnet werden können.

Die von den Transportschnecken 21 von aussen nach innen transportierte Erde kann in Form eines Erde/Wassergemisches nach oben abgesaugt werden, z.B. mittels der mit 29 bezeichneten, um das zentral stehende Stützrohr 6 vorgesehenen Saugrohre.

In Fig. 7 und 8 ist noch angegeben worden, dass das bis unterhalb der Tiefe des zu bildenden Rohrkörpers 7 reichende Stützrohr 6 am unteren Ende in einem Filter 30 ausläuft.

## Patentansprüche

1. Verfahren zur Herstellung eines senkrecht in den Boden reichenden Rohrkörpers (7), insbesondere aus Stahlbeton, mit den folgenden Schritten:
- das Errichten einer sich auf den Boden stützenden Aussenschalung (1) und das Anbringen einer Innenschalung (2) ;
- das Anbringen eines den Schalungsraum (3) unten abschliessenden Schneideringes (20), an dem Armierungsstäbe befestigt werden,
- das Vergiessen eines erhärtbaren hydraulischen Mörtels zum Formen eines ersten, unteren Abschnitts des Rohrkörpers (7) ;
- das gleichmässige Abgraben der Erde (4) unterhalb des geformten und erhärteten Rohrabschnitts sowie in dem Raum innerhalb der Innenschalung (2), wobei der geformte Rohrabschnitt gleichzeitig aus der Schalung absinkt;
- das nach oben Verlängern des geformten Rohrabschnitts, indem hydraulischer Mörtel in den beim vorangehenden Schritt frei gekommenen Schalungsraum vergossen wird;
- das weitere Abgraben und Abführen der Erde (4) unterhalb des verlängerten Rohrabschnitts usw. bis der geformte Rohrkörper (7) die erwünschte Länge bezw. Tiefe erreicht hat,
**dadurch gekennzeichnet, dass** die Innenschalung (2) in einer ortsfesten Lage unterstützt wird, indem vor dem Abgraben von Erde ein Stützrohr (6) in der Achse des zu formenden Rohrkörpers in den Boden angeordnet wird, und dass der geformte Rohrkörper (7) am unteren Ende abgschlossen wird, indem eine Bodenplatte (8) vergossen wird.

2. Verfahren zur Herstellung eines senkrecht bis unter dem Grundwasserspiegel in den Boden reichenden Rohrkörpers (7), insbesondere aus Stahlbeton, mit den folgenden Schritten:
- das Errichten einer sich auf den Boden stützenden Aussenschalung (1) und das Anbringen einer Innenschalung (2);
- das Anbringen eines den Schalungsraum (3) unten abschliessenden Schneideringes (20), an dem Armierungsstäbe befestigt werden,
- das Vergiessen eines erhärtbaren hydraulischen Mörtels zum Formen eines ersten, unteren Abschnitts des Rohrkörpers (7) ;
- das gleichmässige Abgraben der Erde (4) unterhalb des geformten und erhärteten Rohrabschnitts sowie in dem Raum innerhalb der Innenschalung, wobei der geformte Rohrabschnitt gleichzeitig aus der Schalung absinkt;
das nach oben Verlängern des geformten Rohrabschnitts, indem hydraulischer Mörtel in den beim vorangehenden Schritt frei gekommenen Schalungsraum (3) vergossen wird;
- das weitere Abgraben und Abführen der Erde (4) unterhalb des verlängerten Rohrabschnitts usw. bis der geformte Rohrkörper die erwünschte Länge bezw. Tiefe erreicht hat,
**dadurch gekennzeichnet, dass** die Innenschalung (2) in einer ortsfesten Lage unterstützt wird, indem vor dem Abgraben von Erde ein Stützrohr (6) in der Achse des zu bildenden Rohrkörpers bis unterhalb der erwünschten Tiefe des Rohrkörpers in den Boden angebracht wird, dass beim Erreichen des Grundwasserspiegels das Abgraben von Erde (4) unterhalb des sich bildenden Rohrkörpers (7) durch Absaugen eines Grund/Wassergemisches fortgesetzt wird und dass der geformte Rohrkörper (7) am unteren Ende abgeschlossen wird, indem im unteren Ende nach der Unterwasser-Betoniertechnik ein Boden (8) angebracht wird, worauf das Grundwasser oberhalb des angebrachten Bodens abgepumpt wird.

3. Verfahren nach Anspruch 2, **dadurch gekennzeichnet, dass** das Absaugen des Grund/Wassergemisches unter gleichzeitigem Hinzufügen von Wasser durchgeführt wird.

4. Vorrichtung zum Durchführen des Verfahrens nach Ansprüchen 1-3, mit
einer fest auf dem Boden errichteten Aussenschalung (1) ;
einer innerhalb derselben errichteten Innenschalung (2);
einem im Schalungsraum (3) zwischen Aussen- und Innenschalung (1, 2) in senkrechter Richtung verschiebbaren Schneidering (20),
sowie Mitteln zum Lockern und Abführen von Erde unterhalb und innerhalb des Schnittringes,
**dadurch gekennzeichnet, dass** die Innenschalung (2) durch ein senkrecht in den Boden hinabreichendes, in der Achse des zu formenden Rohrkörpers angeordnetes Stützrohr (6) in einer ortsfesten Lage gestützt bezw. zentriert wird.

5. Vorrichtung nach Anspruch 4, **dadurch gekennzeichnet, dass** der Schneidering (20) ebenfalls, mittels einer Anzahl von radial vom Schneidering (20) bis zu einer das Stützrohr (6) umgebenden Gleitbuchse (22) reichenden Elementen (21) in bezug auf das Stützrohr (6) zentriert wird.

6. Vorrichtung nach Anspruch 5, **dadurch gekennzeichnet, dass** die sich radial erstreckenden Elemente (21) mit ihren Enden drehbar am Schneidering (20) bezw. an der Gleitbuchse (22) gelagert sind und ebenfalls die Mittel zum Lockern und Transportieren der Erde bilden.

7. Vorrichtung nach Anspruch 6, **dadurch gekennzeichnet, dass** die sich radial erstreckenden Elemente (21) von die Erde von aussen nach innen fördernden Förderschnecken gebildet werden.

8. Vorrichtug nach Anspruch 7, **dadurch gekennzeichnet, dass** die Förderschneckenwellen durch auf ihren äusseren Endabschnitten vorgesehene Antriebsvorrichtungen (28) hindurch ragen und auf ihren Enden ein Ritzel (23) tragen, das in einen am Innenumfang des Schneideringes angeordneten Zahnkranz (24) eingreift.

9. Vorrichtung nach Anspruch 8, **dadurch gekennzeichnet, dass** die Antriebsvorrichtungen (28) Hydromotoren sind.

10. Vorrichtung nach Ansprüchen 5-9, **dadurch gekennzeichnet, dass** die Gleitbuchse (22) geteilt ausgebildet ist.

## Claims

1. A method of producing a tubular body (7) which extends into the soil in an upright position, more particularly from reinforced concrete, comprising the steps of:
- placing an outer shuttering (1) onto the soil and placing an inner shuttering (2);
- placing a cutting ring (20) to close the lower end of the shuttering space (3);
- pouring a hardenable hydraulic mortar to cast a first section of the tubular body (7);
- evenly excavating the soil (4) from beneath the formed and hardened tubular section and from the space within the inner shuttering (2), while the formed tubular section is simultaneously lowering out of the shuttering space;
- extending the formed tubular section by pouring hydraulic mortar into the shuttering space that became unloaded during the foregoing step;
- further excavating and discharging soil (4) from beneath the extended tubular section etc. until the formed tubular body (7) has reached the desired length or depth,
**characterized in that** the inner shuttering (2) is supported in a stationary position by placing - prior to the excavation step - a support tube (6) into the soil along the axis of the tubular body to be formed, and further **characterized in that** the formed tubular body (7) is closed at its lower end by casting a bottom plate (8).

2. A method of producing a tubular body (7) which is to extend in an upright position into the soil up to a depth that is under ground water level, comprising the steps of:
- placing an outer shuttering (1) onto the soil and placing an inner shuttering (2);
- placing a cutting ring (20) to close the lower end of the shuttering space (3);
- pouring a hardenable hydraulic mortar to cast a first section of the tubular body (7) ;
- evenly excavating the soil (4) from beneath the formed and hardened tubular section and from the space within the inner shuttering (2), while the formed tubular section is simultaneously lowering out of the shuttering space;
- extending the formed tubular section by pouring hydraulic mortar into the shuttering space that became unloaded during the foregoing step;
- further excavating and discharging soil (4) from beneath the extended tubular section etc. until the formed tubular body (7) has reached the desired length or depth,
**characterized in that** the inner shuttering (2) is supported in a stationary position by placing - prior to the excavation step - a support tube (6) into the soil along the axis of the tubular body to be formed and to a depth that goes beyond the desired depth of the tubular body, and further **characterized in that** upon reaching the ground water level the excavation of soil (4) from beneath the tubular body being formed is continued by suction of a soil-water mixture and that the formed tubular body (7) is closed at its lower end by casting a bottom slab (8) according to the principle of the underwater-castig technique, and that finally the groundwater above said bottom slab is discharged by pumping.

3. A method according to claim 2, **characterized in that** the discharge of the soil-water mixture is effecting while simultaneously supplying water.

4. A device for carrying out the method of claim 1, comprising:
- an outer shuttering (1) supported on the soil;
- an inner shuttering (2) placed within the outer shuttering;
- a cutting ring (20) mounted within the shuttering space (3) between the outer and inner shutterings (1, 2) for a vertical movement and
- means for loosening and discharging soil from beneath and within the cutting ring,
**characterized in that** the inner shuttering (2) is supported and centred in a stationary position by a support tube (6) that extends downwardly into the soil.

5. A device according to claim 4, **characterized in that** the cutting ring (20) is also centred in respect of the support tube (6) by means of a plurality of elements (21) which extend in a radial direction from the cutting ring (20) to a sliding sleeve (22) surrounding the support tube (6).

6. A device according to claim 5, **characterized in that** the radially extending elements (21) have their opposite ends rotatably mounted to the cutting ring (20) and sliding sleeve (22) respectively and also constitute the means for loosening and discharging of the soil.

7. A device according to claim 6, **characterized in that** the radially extending elements (21) are constituted by a conveyor screw adapted to displace the soil from the outside inwardly.

8. A device according to claim 7, **characterized in that** the shafts of the conveyor screws extend through drive means (28) provided on the radially outer portions of said shafts and that the outer ends of each of said shafts carry a pinion (23), which meshes with a gear ring (24) provided on the inner circumference of the cutting ring.

9. A device according to claim 8, **characterized in that** the drive means (28) are hydraulic drive means.

10. A device according to claims 5-9, **characterized in that** the sliding sleeve (22) is constructed as a divided sleeve.

## Revendications

1. Procédé pour la réalisation du fonçage dans le sol d'un élément tubulaire (7), en particulier en béton armé, comprenant les étapes suivantes :
montage d'un coffrage extérieur (1) s'appuyant sur le sol et placement d'un coffrage intérieur (2) ;
placement d'un anneau de matrice (20) fermant par dessous la cavité de coffrage (3), des barres d'armature étant fixées audit anneau de matrice,
versage d'un mortier hydraulique durcissable pour former une première section inférieure de l'élément tubulaire (7),
enlèvement régulier de terre (4) en dessous de la section tubulaire formée et durcie ainsi qu'à l'intérieur dans le coffrage intérieur (2), de manière que la section tubulaire formée s'enfonce simultanément depuis le coffrage,
prolongement vers le haut de la section tubulaire formée, tandis que du mortier hydraulique est versé dans la cavité de coffrage qui vient à se trouver progressivement libre,
enlèvement et évacuation de terre (4) en dessous de la section tubulaire prolongée jusqu'à ce que l'élément tubulaire (7) formé ait atteint la longueur resp. la profondeur souhaitée,
**caractérisé en ce que** le coffrage intérieur (2) est soutenu dans une position fixe, tandis qu'un tube de soutien (6) est disposé dans le sol dans l'axe de l'élément tubulaire à former, et **en ce que** l'élément tubulaire (7) formé est obturé à son extrémité inférieure, une plaque de fond (8) étant coulée.

2. Procédé pour le fonçage dans le sol d'un élément tubulaire (7), en particulier en béton armé, jusqu'en dessous de la surface de la nappe souterraine, comprenant les étapes suivantes :
montage d'un coffrage extérieur (1) s'appuyant sur le sol et placement d'un coffrage intérieur (2),
placement d'un anneau de matrice (20) fermant par dessous la cavité de coffrage (3), des barres d'armature étant fixées audit anneau de matrice,
coulage d'un mortier hydraulique durcissable pour former une première section inférieure de l'élément tubulaire (7),
enlèvement régulier de terre (4) en dessous de la section tubulaire formée et durcie ainsi que dans le coffrage intérieur (2), de manière que la section tubulaire formée s'enfonce simultanément depuis le coffrage,
prolongement vers le haut de la section tubulaire formée, tandis que du mortier hydraulique est versé dans la cavité de coffrage qui vient à se trouver progressivement libre,
enlèvement et évacuation de la terre (4) en dessous de la section tubulaire prolongée jusqu'à ce que l'élément tubulaire (7) formé ait atteint la longueur resp. la profondeur souhaitée,
**caractérisé en ce que** le coffrage intérieur (2) est soutenu dans une position fixe, tandis qu'un tube de soutien (6) est disposé dans le sol dans l'axe de l'élément tubulaire à former jusqu'en dessous de la profondeur souhaitée pour l'élément tubulaire, **en ce que**, lorsque la surface de la nappe souterraine est atteinte, l'enlèvement de terre (4) en dessous de l'élément tubulaire (7) est poursuivie par aspiration d'un mélange terre/eau , et **en ce que** l'élément tubulaire (7) formé est obturé à son extrémité inférieure, un fond (8) étant disposé en dessous de l'extrémité inférieure par une technique de bétonnage sous eau, après quoi l'eau souterraine située au-dessus du fond est pompé.

3. Procédé suivant la revendication 2, **caractérisé en ce que** le pompage du mélange terre/eau est effectué avec adjonction d'eau.

4. Dispositif pour l'exécution du procédé suivant l'une quelconque des revendications 1 à 3, comprenant
un coffrage extérieur (1) fixe sur le sol,
un coffrage intérieur (2) disposé à l'intérieur du coffrage extérieur,
un anneau de matrice (20) disposé dans l'espace (3) compris entre les coffrages extérieur et intérieur (1, 2), ledit anneau de matrice étant déplaçable suivant une direction verticale, et
des moyens pour ameublir et transporter de la terre d'en dessous et d'au-dessus de l'anneau de matrice,
**caractérisé en ce que** le coffrage intérieur (2) s'appuie sur et est centré dans une position fixe par rapport à un tube de soutien (6) s'étendant verticalement vers le bas dans le sol, dans l'axe de l'élément tubulaire à former.

5. Dispositif suivant la revendication 4, **caractérisé en ce que** l'anneau de matrice (20) est également centré par rapport au tube de soutien (6) au moyen de plusieurs éléments (21) s'étendant radialement depuis l'anneau de matrice (20) jusqu'à une douille de guidage (22) entourant le tube de soutien (6).

6. Dispositif suivant la revendication 5, **caractérisé en ce que** des éléments radiaux (21) ont leurs extrémités fixées par rotation à l'anneau de matrice (20) et à la douille de guidage (22), respectivement, lesdits éléments radiaux constituant également le moyen pour ameublir et transporter la terre.

7. Dispositif suivant la revendication 6, **caractérisé en ce que** les éléments radiaux (21) sont constitués par des vis sans fin refoulant la terre de l'extérieur vers l'intérieur.

8. Dispositif suivant la revendication 7, **caractérisé en ce que** les axes des vis sans fin traversent des dispositifs d'entraînement (28) prévus sur leurs extrémités extérieures et portent sur leurs extrémités un petit pignon (23) qui engrène une couronne dentée (24) prévue sur le pourtour intérieur de l'anneau de matrice.

9. Dispositif suivant la revendication 8, **caractérisé en ce que** les dispositifs d'entraînement (28) sont des moteurs hydrauliques.

10. Dispositif suivant les revendications 5-9, **caractérisé en ce que** la douille de guidage (22) est réalisée en plusieurs parties.
